# EUROPÄISCHE PATENTSCHRIFT

(11) **EP 3 658 379 B1**
(45) Veröffentlichungstag und Bekanntmachung des Hinweises auf die Patenterteilung: **07.04.2021**
(21) Anmeldenummer: 18725181.4
(22) Anmeldetag: 15.05.2018
(51) Int. Cl.: B41F 23/08, B41F 31/02

(54) **VORRICHTUNG ZUM BESCHICHTEN VON NUTZEN, EINE DRUCKMASCHINE UND VERFAHREN ZUM BESCHICHTEN VON NUTZEN**
DEVICE AND METHOD FOR COATING PRINTED BLANKS AND PRINTING MACHINE
DISPOSITIF ET PROCÉDÉ POUR REVÊTIR DES FLANS IMPRIMÉ ET MACHINE À IMPRIMER

(30) Priorität: 26.07.2017 DE 102017212828
(43) Veröffentlichungstag der Anmeldung: 03.06.2020
(73) Patentinhaber: Koenig & Bauer AG, 97080 Würzburg (DE)
(72) Erfinder: ARNOLD, Christian, 97222 Rimpar (DE); MASUCH, Bernd, 97273 Kürnach (DE); REDER, Wolfgang, 97209 Veitshöchheim (DE)
(74) Vertreter: Koenig & Bauer AG
(86) Internationale Anmeldenummer: PCT/EP2018/062522
(87) Internationale Veröffentlichungsnummer: WO 2019/020236

(56) Entgegenhaltungen:
- WO-A1-2016/116168
- DE-A1-102005 021 185

## Beschreibung

Die Erfindung betrifft eine Vorrichtung zum Beschichten von Nutzen, eine Druckmaschine und ein Verfahren zum Beschichten von Nutzen gemäß dem Oberbegriff des Anspruchs 1, 8 bzw. 12.

Für unterschiedliche Anwendungen in der Druckindustrie ist es üblich und von Vorteil, wenn die Nutzen nach dem Bedrucken eine Beschichtung, z. B. als Lackschicht oder anderweitige Versiegelung, erhalten. In einigen Anwendungen ist es wünschenswert, wenn die Nutzen nicht vollflächig, sondern lediglich auf einem Teil der Oberfläche eine Beschichtung, z. B. eine sog. Spotlackierung, erhalten. Dies kann einerseits einer Aufwertung des Produktes durch Erzielung besonderer optischer Effekte dienen, oder dazu, spezifischen Anforderungen bei der späteren Weiterverarbeitung der Nutzen gerecht zu werden.

Ebenso ist es für industrielle Anwendungen in der Druckindustrie - insbesondere unter Verwendung von Non-Impact-Druckverfahren, wie z. B. bei Inkjet-Verfahren - üblich und von Vorteil, den Bedruckstoff vor dem Bedrucken durch Auftrag bzw. Beschichtung mit einem sog. - insbesondere zu Tinte oder Druckfarbe verschiedenen - Primer bzw. "Bonding Agent" vorzubehandeln.

In der EP 1 207 044 B1 ist ein Verfahren zum Erzeugen von Spot-Lackierungen auf Bedruckstoffen offenbart, wobei in einem Lackwerk ganzflächig Lack auf den Bedruckstoff aufgetragen wird, welcher mit zuvor aufgetragenen Farben sich unterscheidender Farbsysteme unterschiedlich zusammenwirkt und daher unterschiedliche Glanzgrade hervorruft.

Durch die EP 1 389 523 A1 ist eine Druckmaschine bekannt, wobei einem Offsetdruckwerk stromabwärts ein Lackier- oder Flexodruckwerk nachgeordnet ist.

Die DE 10 2013 219 259 A1 betrifft druckformlos arbeitende Druckmaschine, insbesondere Inkjet-Druckmaschine, in welcher eine Bahn durch mehrere Doppelreihen von Druckköpfen nacheinander mehrfach bedruckbar ist. Dabei ist jeder Doppelreihe von Druckköpfen bevorzugt eine Druckfarbe einer bestimmten Farbe zugeordnet und/oder zuordenbar, beispielsweise jeweils eine der Farben Schwarz, Cyan, Gelb und Magenta oder ein Lack, beispielsweise ein Klarlack. Stromaufwärts des Bedruckens kann im Bedruckstoffweg eine Bedruckstoffvorbereitung vorgesehen sein, welche in einer Ausführung beispielsweise eine Beschichtungsvorrichtung zum Auftrag von Primer sein kann.

Die WO 2010/127913 A1 betrifft eine Rollenrotationsoffsetdruckmaschine mit einem eine Rasterwalze mit Kammerrakel umfassenden Lackierwerk.

Die DE 10 2012 209 130 A1 betrifft ein Farbwerk für eine digitale Offsetdruckmaschine. Dabei soll ein Schablonieren vermieden werden, indem von einer Farbauftragwalze nach dem Farbauftrag auf einen Bilderzeugungszylinder die nicht abgenommene Farbe durch eine entsprechend ausgeführte Einrichtung von der Walzenmantelfläche abgenommen wird. In einem Beispiel für ein Einfärben einer digitalen Offsetdruckplatte mit einem Einfärbebauteil wird zunächst Feuchtmittel auf den Bilderzeugungszylinder aufgetragen, die Feuchtmittelschicht mittels digitalen Verdampfens bemustert und die Druckfarbe durch das Einfärbebauteil an die feuchtmittelfreien Stellen am Bilderzeugungszylinder abgegeben. Die am Einfärbebauteil durch Nichtabnahme verbliebene Restfarbe wird vor dem erneuten Einfärben entfernt.

Die DE 100 52 011 A1, DE 196 17 746 A1 und DE 10 2004 048 150 A1 betreffen sämtlich ein Einstellen von Farbprofilen in Farbwerken. Von derartigen Farbwerken wird die Druckfarbe, ggf. grob vorprofiliert, auf Formzylinder aufgetragen, durch deren Druckform das auf den Bedruckstoff zu übertragende Druckmuster definiert wird.

Die Dokumente DE 10 2016 214 899 A1, WO 2004/ 013 704 A1 und DE 10 2005 021 185 A1 offenbaren Druckmaschinen mit jeweils mindestens einer Digitaldruckvorrichtung.

Die DE 10 2005 021 185 A1 offenbart eine Druckmaschine mit einem Bogenanleger, einem Druckwerk und einer Auslage, wobei im Bedruckstoffweg vor dem Druckwerk eine Vorrichtung zum Vorbeschichten des Bedruckstoffs unter Anwendung eines druckformlosen Ink-Jet-Druckverfahrens vorgesehen ist.

Durch die WO 2016/116168 A1 ist eine Walzenanordnung zum Beschichten von Bedruckstoff bekannt, bei welcher eine Näpfchen aufweisende Walze mit dem Beschichtungsmittel beaufschlagt, und an Stellen, an denen stromabwärts kein Beschichtungsmittel auf den Bedruckstoff aufgetragen werden soll, durch eine Blasvorrichtung das Beschichtungsmittel zumindest teilweise wieder aus den Näpfchen entfernt wird.

Der Erfindung liegt die Aufgabe zugrunde, eine Vorrichtung zum Beschichten von Nutzen, eine Druckmaschine und ein Verfahren zum Beschichten von Nutzen zu schaffen.

Die Aufgabe wird erfindungsgemäß durch die Merkmale des Anspruches 1, 8 bzw. 12 gelöst.

Die mit der Erfindung erzielbaren Vorteile bestehen insbesondere darin, dass wechselnde Beschichtungsmuster auch für Kleinserien ohne großen Zeit- oder Materialaufwand realisierbar sind.

Beispielsweise können für den Fall einer Veredelung bereits bedruckter Nutzen auch Klein- oder Kleinstserien, z. B. hinunter bis zu Einzelexemplaren, effektiv lediglich im Bereich von Teilflächen beschichtet, insbesondere lackiert werden. Dies ist von besonderem Vorteil im Verpackungsdruck, z. B. für Kleinserien, bei Produktionen mit sich in zumindest der Position von Klebestellen bzw. Klebeflächen unterscheidenden Nutzen.

Für den Fall eines noch mit einem oder mehreren Nutzen zu bedruckenden Bedruckstoffs kann dieser beispielsweise gezielt lediglich im Bereich von Teilflächen beschichtet werden, welche anschließend auch bedruckt werden sollen.

Eine entsprechende Vorrichtung zum Beschichten eines mit einem oder mehreren Nutzen bedruckten oder zu bedruckenden Bedruckstoffs mit einem, insbesondere von Druckfarbe oder Tinte verschiedenen, Beschichtungsmittel, insbesondere einem Lack oder einem Primer, umfasst dabei eine Auftragwalze, welche mit dem zu beschichtenden Bedruckstoff im Bereich einer Berührzone in Abrollkontakt verbringbar ist um ihn auf der der Auftragwalze zugewandten Seite zu beschichten, und eine die Auftragwalze mit Beschichtungsmittel versorgende Zufuhreinrichtung, welche im Bereich wenigstens einer Kontaktzone am Umfang der Auftragwalze mit dieser zusammenwirkt um die Mantelfläche der Auftragwalze auf einer Breite, hier z. B. Beaufschlagungsbreite genannt, durchgehend mit auf den Bedruckstoff aufzutragendem Beschichtungsmittel zu beaufschlagen. Zur Durchführung einer Teilbeschichtung ist der Auftragwalze eine Abnahmeeinrichtung mit Abnahmeelementen zugeordnet, durch welche zuvor durch die Zufuhreinrichtung über die Beaufschlagungsbreite durchgehend auf der Mantelfläche aufgebrachtes Beschichtungsmittel vor der stromabseitigen Abgabe an den Bedruckstoff selektiv, d. h. in einem oder in mehreren gegenüber der Beaufschlagungsbreite teilbreiten Abschnitten a, z. B. Axialabschnitten a, getaktet zur Maschinen- und/oder Bedruckstoffphasenlage für definierte und/oder definierbare Phasenlängen wieder von der Mantelfläche abnehmbar ist. Auf dazwischen liegenden Umfangsabschnitten verbleibt das Beschichtungsmittel auf der Mantelfläche und wird - zumindest zum Teil - nachfolgend an den Bedruckstoff abgegeben. Insbesondere ist das Beschichtungsmittel in definierten, gegenüber der Umfangslänge der Auftragwalze kürzeren und gegenüber der Beaufschlagungsbreite schmaleren Teilbereichen, wieder von der Förderfläche abnehmbar.

Dabei sind bevorzugt auf die Abwicklungslänge der Auftragwalze und/oder auf eine Länge des Nutzens bezogen mehrere Teilbereiche in ihrer axialen Lage und Ausdehnung sowie in ihrer Phasenlage und -länge unabhängig voneinander definierbar. Vorzugsweise ist in aufeinander folgenden Umdrehungen der Auftragwalze das Beschichtungsmittel an sich in ihrer axialen Lage oder Ausdehnung und/oder in ihrer Phasenlage oder-länge unterscheidenden Teilbereichen abnehmbar.

Die Abnahmeeinrichtung ist hierbei insbesondere mit der Auftragwalze im Umfangsbereich - in Betriebsdrehrichtung gesehen - zwischen der einzigen oder in Betriebsdrehrichtung letzten Kontaktzone mit der Zufuhreinrichtung und der Berührzone mit dem Bedruckstoff zusammenwirkend angeordnet.

Die Abnahmeeinrichtung ist hierbei insbesondere als das Beschichtungsmittel auf mechanischem Wege entfernende Einrichtung ausgeführt. Hierbei sind neben bevorzugt an- und abstellbaren Abnahmeelementen, insbesondere Rakeln, auch Blasdüsen als Abnahmeelemente denkbar, welche das Beschichtungsmittel durch gezielte Luftstöße von der Mantelfläche entfernen. Bei der Entfernung auf mechanischem Wege wird Beschichtungsmittel vorteilhafter Weise als solches entfernt, also z. B. nicht lediglich einzelne Bestanteile hieraus, wie es beispielsweise für Stoffgemische bei einem Teilverdampfen oder Trocknen vorkommen kann.

Ein Beschichten eines mit einem oder mehreren Nutzen bedruckten oder zu bedruckenden Bedruckstoffs mit einem Beschichtungsmittel, insbesondere einem Lack oder einem Primer, erfolgt erfindungsgemäß auf Basis digitaler Daten nach einem - vorzugsweise indirekten -Beschichtungsverfahren ohne feste Beschichtungsform, mit einem oder mehreren in Anzahl und/oder Größe und/oder Form und/oder Lage variierbaren Bereichen ohne Beschichtung. Im Fall von vom Lackieren auszusparenden Klebestellen sind diese Bereiche ohne Beschichtung im Folgenden auch als Aussparungen bezeichnet. Für den Fall von nicht mit Primer zu versehenden Bereichen, können dies Aussparungen oder auch zusammenhängende Bereiche mit von diesen eingeschlossenen beschichteten Teilflächen sein.

In einer Druckmaschine mit einem nach einem Non-Impact-Verfahren arbeitenden Druckwerk ist die Möglichkeit einer selektiven Beschichtung - sei es vor dem Drucken mit einem Primer oder nach dem Drucken mit einem Lack - mit variablem Muster von ganz besonderem Vorteil.

Eine derartige Druckmaschine umfasst eine Bedruckstoffzufuhr, durch welche zu bedruckender Bedruckstoff eingangsseitig zuführbar ist, ein nach einem Non-Impact-Verfahren arbeitendes und/oder betreibbares Druckwerk, und eine Produktaufnahme, durch welche der bedruckte Bedruckstoff weiterverarbeitbar und/oder in einem Gebinde zusammenfassbar ist. Dabei ist eine dem Druckwerk im Bedruckstoffweg nach- und/oder eine dem Druckwerk vorgeordnete Beschichtungsvorrichtung vorgesehen, durch welche der stromaufwärts mit einem Nutzen bedruckte oder stromabwärts noch zu bedruckenden Bedruckstoff auf Basis digitaler Daten nach einem - insbesondere indirekten - Beschichtungsverfahren ohne feste Beschichtungsform, mit in Anzahl und/oder Größe und/oder Form und/oder Lage variierbaren Bereichen ohne Beschichtung beschichtbar ist.

Vorteilhafte Ausführungen und Weiterbildungen der erfindungsgemäßen Beschichtungsvorrichtung, der erfindungsgemäßen Druckmaschine sowie dem erfindungsgemäßen Vorgehen beim Beschichten sind einzeln oder zu mehreren den nachfolgenden Ausführungen zu entnehmen.

Ein Ausführungsbeispiel der Erfindung ist in den Zeichnungen dargestellt und wird in bevorzugten Ausführungsformen und Varianten im Folgenden näher beschrieben.

Es zeigen:
- Fig. 1: Fig. 1 eine schematische Darstellung eines Bedruckstoffausschnittes mit einem darauf befindlichen Nutzen;
- Fig. 2: eine An-Abstell-Sequenz eines in einer Flucht aus Fig. 1 befindlichen x-ten Abnahmeelementes für den Zustand der Anstelllage und Abstelllage in Abhängigkeit von der Nutzenphasenlage;
- Fig. 3: ein vergrößerter Teilausschnitt aus a) einem einen Nutzen tragenden Bedruckstoff mit einem Klebebereich und einer Aussparung in der Beschichtung mit z. B. einem Lack und b) einem auf einem Nutzen zu druckenden Druckbereich und einer außerhalb des Druckbereichs liegenden Aussparung in der Beschichtung mit z. B. einem Primer;
- Fig. 4: eine Schrägdarstellung einer mit dem Bedruckstoff in Berührkontakt befindlichen Auftragwalze;
- Fig. 5: eine Seitenansicht eines Ausführungsbeispiels für die Ausführung der Beschichtungsvorrichtung;
- Fig. 6: eine perspektivische Ansicht einer Auftragwalze in transparenter Darstellung mit einer ihr zugeordneten Abnahmevorrichtung;
- Fig. 7: eine horizontale Schnittdarstellung eines linken Abschnittes aus Fig. 6;
- Fig. 8: eine horizontale Schnittdarstellung des Abschnittes gemäß Fig. 7 aus Fig. 6;
- Fig. 9: eine vergrößerte Schnittansicht einer Rakelanordnung aus Fig. 8;
- Fig. 10: eine Druckmaschine mit einem nach einem Non-Impact-Druckverfahren arbeitenden Druckwerk und einer nach einem ohne feste Beschichtungsform arbeitenden Beschichtungsverfahren.

Fig.1 zeigt beispielhaft einen bereits ein- oder mehrfach bedruckten Nutzen 01 auf einem bereits ein- oder mehrfach bedruckten Bedruckstoff 02, d. h. ein auf einem Bedruckstoff 02 befindliches Exemplar 01 eines Druckproduktes, wie es z. B. in der Druckindustrie als End- oder insbesondere Zwischenprodukt vor beispielsweise einer Weiter- oder Endverarbeitung vorliegt. Dabei können ein oder mehrerer derartige Nutzen 01 auf einem als Bogen vorliegenden Bedruckstoff 02 vorgesehen sein oder aber - wie hier im Beispiel vorliegend - mehrere Nutzen 01 hintereinander und ggf. zusätzlich noch nebeneinander auf einem bahnförmigen Bedruckstoff 02, z. B. einer Bedruckstoffbahn 02, vorgesehen sein. Die Nutzen 01 einer Serie können sich grundsätzlich sämtlich gleichen oder aber sich zumindest zum Teil in Form und/oder Druckbild unterscheiden.

Insbesondere in Verbindung mit druckformlosen bzw. Non-Impact-Druckverfahren kann es außerhalb des Druckens selbst zum Erfordernis eines Auftrages von Beschichtungsmitteln kommen. Dies kann beispielsweise ein vor dem Drucken liegender Primerauftrag oder auch ein nach dem Drucken stattfindendes Lackieren sein.

In einigen Anwendungen, insbesondere bei der Herstellung von Verpackungen, ist es von besonderem Vorteil, wenn die Nutzen 01 nicht vollflächig, sondern lediglich auf einem Teil der Nutzenfläche eine Beschichtung, z. B. eine sog. Spotlackierung, erhalten. Bei der Herstellung von Verpackungen ist es von besonderer Bedeutung, beim Beschichten, insbesondere Lackieren von Nutzen 01 spätere Klebebereiche 03, d. h. Bereichen die für ein Verkleben vorgesehen sind und welche auch als "Klebestellen" bezeichnet werden, zumindest über einen Teil der beabsichtigten Klebefläche hinweg vom Beschichten bzw. Lackieren ausnehmen (siehe z. B. den schematisch dargestellten, vom Beschichten ausgenommenen Bereich 04 (hier auch als Aussparung 04 bezeichnet) in einem Ausschnitt eines ansonsten mit Beschichtungsmittel 06, insbesondere Lack 06 versehenen Nutzens 01 in Fig. 3a).

Als Klebebereiche 03 sollen diejenigen Bereiche auf dem Nutzen 01 verstanden sein, die am späteren Produkt durch Überlappung verdeckt und für ein Verkleben mit einem anderen Teil des selben Nutzens 01 oder eines anderen Teilproduktes vorgesehen sind. Der Klebebereich 03 im hiesigen Sinne kann, aber muss nicht auf seiner gesamten Fläche mit Klebemittel in Kontakt kommen bzw. an der Verklebung teilhaben. Die dem Klebebereich 03 zugeordnete Aussparung 04 kann dabei grundsätzlich in Größe und Form der für den Klebebereich 03 vorgesehenen Fläche entsprechen oder aber auch kleiner als diese sein, solange sie auf einer ausreichend große Fläche das Anhaften des Klebemittels an der betreffenden "Klebestelle" gewährleistet. Dabei kann die tatsächliche Klebung an einer "Klebestelle" grundsätzlich auch an mehreren kleinere ausgesparten Flächen gebildet sein.

Andererseits kann es vor dem Drucken von Vorteil sein, lediglich die für das Bedrucken vorgesehenen Bereiche 05, z. B. Druckbereiche 05, mit einem sog. Primer 06' (einem Fluid zur Vorbehandlung des Bedruckstoffes 02) als Beschichtungsmittel 06' zu beaufschlagen. Die zu beschichtenden Bereiche können dabei genau den zu bedruckenden Bereichen 05 entsprechen oder zur Sicherheit auch etwas größer sein. Die nicht mit Primer zu versehenden Bereichen 04' können Aussparungen 04' oder auch zusammenhängende Bereiche 04' mit von diesen eingeschlossenen beschichteten Teilflächen sein (siehe z. B. Fig. 3b).

Um auch Klein- oder Kleinstserien, z. B. hinunter bis zu Einzelexemplaren, von sich in zumindest in der Position von Klebebereichen 03 und/oder Druckbereichen 05 unterscheidenden Nutzen 01 effektiv beschichten, insbesondere lackieren und/oder mit Primer 06' gezielt vorbereiten zu können, ist - insbesondere in einer unten dargelegten Ausgestaltung einer Druckmaschine - eine Vorrichtung zum Beschichten 07; 43, kurz Beschichtungsvorrichtung 07; 43 vorgesehen, durch welche der den Nutzen 01 tragende Bedruckstoff 02 auf Basis digitaler Daten nach einem - insbesondere indirekten - Beschichtungsverfahren, d. h. ohne feste Beschichtungs- bzw. Lackform, mit in Anzahl und/oder Größe und/oder Form und/oder Lage variierbaren Bereichen 04; 04' ohne Beschichtung bzw. Beschichtungsmittel 06; 06', insbesondere Aussparungen 04; 04' beschichtbar ist.

Dies soll sowohl für die Ausführung der Beschichtungsvorrichtung 07 als z. B. Lackiereinrichtung 07 zur Beschichtung bereits bedruckten Bedruckstoffs 02, als auch für eine alternative Ausführung der Beschichtungsvorrichtung 43 als z. B. Auftrageinrichtung 43 für Primer 06' zur Beschichtung eines noch zu bedruckenden Bedruckstoffs 02. Es können in einer unten näher dargelegten Druckmaschine lediglich eine der beiden Vorrichtungen 07; 43 oder aber auch beide der Vorrichtungen 07; 43 im Bedruckstoffweg vorgesehen sein.

Im Gegensatz zum Aussparen der Beschichtung mit Lack 06 in Klebebereichen 03 sind beim Aussparen der Beschichtung mit Primer 06' von nicht zu bedruckenden Bereichen 05 diese beschichtungsmittelfreien Bereiche 04' unter Umständen flächenmäßig größer als die zu beschichtende Fläche. Dabei kann es auch vorkommen, dass in bestimmten axialen Abschnitte a über die Länge L01, z. B. Nutzenlänge L01 durchgehend das Beschichtungsmittel 06' wieder abgenommen wird.

Aufgrund des grundsätzlich gleichen Aufbaus werden zur Beschreiung der Komponenten sowie der Stelle des Zusammenwirkens mit dem Bedruckstoff 02 für die beiden Ausführungen der Vorrichtung 07; 43 an sich die selben Bezugszeichen verwendet. Die folgenden Ausführungen sind daher auf beide Anwendungen, nämlich auf die Anwendung als Lackiereinrichtung 07 als auch als Auftrageinrichtung 43 für Primer 06', anzuwenden.

Dabei ist durch Vorrichtung 07; 43 ein Nutzen 01 z. B. sowohl auf die Länge des Nutzens 01 in Transportrichtung T bezogen als auch quer hierzu mit je mehreren, variabel positionierbaren Bereichen 04; 04' ausgesparter Beschichtungen 06; 06', z. B. Aussparungen 04; 04', beschichtbar.

Grundsätzlich kann eine o. g., ohne feste Beschichtungsform arbeitende Vorrichtung zum Beschichten 07; 43, kurz Beschichtungsvorrichtung 07; 43, insbesondere eine Lackiervorrichtung 07 oder eine Auftrageinrichtung 43 für Primer 06', nach einem beliebigen, für das aufzubringende Beschichtungsmittel 06; 06', insbesondere für den aufzubringenden Lack 06 bzw. Primer 06', physikalisch und chemisch geeigneten Beschichtungsverfahren ohne feste Beschichtungsform arbeiten bzw. konzipiert sein.

Die erfindungsgemäße nach einem Beschichtungsverfahren ohne feste Beschichtungsform arbeitende Beschichtungsvorrichtung 07; 43 beruht jedoch auf einem selektiven Entfernen von zuvor - insbesondere vollflächig bzw. in durchgehender Breite - auf die Transportfläche 08 eines von der Beschichtungsvorrichtung 07; 43 im Beschichtungsmittelweg umfassten Auftragelementes 09 aufgebrachten Beschichtungsmittels 06; 06' an einer Stelle im Beschichtungsmittelweg der Beschichtungsvorrichtung 07; 43, die vor bzw. stromaufwärts der Stelle des Auftrages auf den Bedruckstoff 02 liegt. Obgleich das Auftragelement 09 auch als umlaufendes Band oder in anderer Weise Beschichtungsmittel 06; 06' kontinuierlich fördernd ausgeführt sein kann, erfolgt das selektive Entfernen des Beschichtungsmittels 06; 06' hier bevorzugt von der als Mantelfläche 08 ausgebildeten Transportfläche 08 einer dem Auftrag des Beschichtungsmittels 06; 06' auf den Bedruckstoff 02 dienenden als Walze 09 ausgebildeten Auftragelement 09, z. B. Auftragwalze 09. Eine nach o. g. Prinzip arbeitende Vorrichtung 07; 43 ist in weiten Bereichen unempfindlich gegenüber physikalischen oder chemischen Unterschieden im verwendeten Spektrum möglicher Beschichtungsmittel 06; 06'.

Das bevorzugt als Auftragwalze 09 ausgebildete Auftragelement 09 weist im Bereich ihrer für das Beschichten nutzbare bzw. wirksamen Mantelfläche 08 eine glatte und/oder harte Oberfläche auf. Dabei soll die Härte mindestens einen Härtegrad von 800 HRV, vorzugsweise mindestens 1000 HRV aufweisen und/oder die Glätte einen Rauheitsgrad von höchstens Rz10, insbesondere höchstens Rz2 aufweisen. Bevorzugt ist die Walze 09 oder zumindest die für das Beschichten nutzbare bzw. wirksame Mantelfläche 08 aus Keramik ausgebildet.

Dem bevorzug als Auftragwalze 09 ausgeführten Auftragelement 09 ist eine - bevorzugt mechanisch wirksame - Abnahmeeinrichtung 11, insbesondere Rakeleinrichtung 11, zugeordnet, durch welche zuvor durch eine Zufuhreinrichtung 18 über eine Beaufschlagungsbreite durchgehend auf der Mantelfläche 18 aufgebrachtes Beschichtungsmittel 06; 06' vor der stromabseitigen Abgabe an den Bedruckstoff 02 selektiv, d. h. in einem oder in mehreren gegenüber der Beaufschlagungsbreite lediglich teilbreiten Abschnitten a getaktet zur Maschinen- und/oder Bedruckstoffphasenlage für definierte und/oder definierbare Phasenlängen I, insbesondere lediglich in definierten, gegenüber der Umfangslänge kürzeren und gegenüber der nutzbaren Walzenbreite b09 und/oder der Beaufschlagungsbreite - z. B. um zumindest den Faktor zehn, vorzugsweise zumindest den Faktor fünfzig - schmaleren Teilbereichen 12, wieder von der Förderfläche abnehmbar ist. Dabei können mehrere, auf die Nutzenphasenlage eines Nutzens 01 bezogene Phasenlängen I für das Abnehmen des Beschichtungsmittels 06; 06' definiert und/oder definierbar sein.

Hierzu sind bevorzugt mehrere, z. B. mindestens zehn, insbesondere mindestens 50, gegenüber der Beaufschlagungsbreite und/oder insbesondere gegenüber einer nutzbaren Walzenbreite b09 schmalere, z. B. mindestens um den Faktor 10 bzw. gar 50 gegenüber der Beaufschlagungsbreite und/oder gegenüber der nutzbaren Walzenbreite b09 schmalere Abnahmeelemente 13, insbesondere Rakelblätter 13, vorgesehen, welche über durch Steuermittel einer Steuereinrichtung 16 angesteuerte Aktuatoren 14 getaktet zum Bedruckstoffvorschub an- und abgestellt werden bzw. werden können. Dabei soll "getaktet" nicht als eine strenge gleichmäßige Folge, sondern als definierbare bzw. definierte Korrelation des An-/Abstellens an die betreffende Phasenlage. Diese Korrelation kann grundsätzlich von einer über eine Vielzahl von Nutzen 01 hinweg festen und ggf. gleichmäßigen Sequenz bis hin zu unregelmäßigen, für jeden Nutzen 01 neu definierten Sequenzen reichen. Das selektive Entfernen in den Teilbereichen 12 bzw. in teilbreiten Abschnitten a erfolgt somit dadurch, dass in durch Abahmeelemente 13 in axialer Richtung definierten Spuren mittels vorübergehenden Anstellens eines einzelnen oder einer Gruppe von sich in ihrer Rakelwirkung axial fortsetzenden Auftragselementen 13 ein begrenzter Teilbereich 12 aus dem zuvor über die Beaufschlagungsbreite aufgebrachten Beschichtungsmittel 06; 06' von Beschichtungsmittel 06; 06' befreit werden kann. Währenddessen bleiben Abnahmeelemente 13 anderer Spuren gleichzeitig abgestellt, sodass das Beschichtungsmittel 06; 06' in diesen Spuren auf der Mantelfläche 08 verbleibt und z. B. im Bereich der Berührzone 17 an den Bedruckstoff 02 abgegeben werden kann bzw. wird. Vorzugsweise sind Abahmeelemente 13 in Anzahl und Anordnung derart vorgesehen, dass eine Auflösung, d. h. eine Variation der Abnahmebreite in Schritten von höchsten 10 mm, bevorzugt von höchstens 6 mm erzielt wird bzw. erzielbar ist.

Bevorzugt kann ein An- und Abstellen des oder der eine teilbreite Spur betreffenden Abnahmeelemente 13 auf die Länge L01 eines Nutzens 01 bezogen mehrmals erfolgen. D. h., auf einer der Länge L01 eines aktuell zu beschichtenden Nutzens 01 entsprechenden Abrolllänge der Auftragswalze 09 können mehrere Anstell-Phasen P_{AN} und mehrere Abstell-Phasen P_{AB} vorgesehen sein bzw. durchlaufen werden. Beispielhaft ist in Fig. 2a eine An-Abstell-Sequenz in einer durch Klebebereiche 03 verlaufenden Flucht F_{X} (siehe z. B. Fig. 1) befindlichen x-ten Abnahmeelementes 13x für den Zustand Z der Anstelllage AN und Abstelllage AB in Abhängigkeit von der Nutzenphasenlage Φ, d. h. der relativen Phasenlage Φ des im Bedruckstoffweg stromaufwärts bereits gedruckten oder stromabwärts noch zu bedruckenden Nutzens 01 zur Beschichtungsvorrichtung 07, dargestellt. In Fig. 2b ist beispielhaft eine An-Abstell-Sequenz in einer durch Druckbereiche 05 verlaufenden Flucht Fy (siehe z. B. Fig. 1) befindlichen y-ten Abnahmeelementes 13y für den Zustand Z der Anstelllage AN und Abstelllage AB in Abhängigkeit von der Nutzenphasenlage Φ dargestellt. Dabei kann die Nutzenphasenlage Φ in der Praxis auf einer direkten Lageermittlung des Nutzens 01 oder des Bedruckstoffs 02 selbst beruhen oder aber aus einer Maschinenphasenlage, d. h. aus Phasenlage- und/oder -bewegungsinformationen von den Nutzen 01 bzw. Bedruckstoff 02 definiert zur und/oder durch die Beschichtungsvorrichtung 07; 43 fördernden Transportmittel oder der Maschine an sich, abgeleitet sein bzw. werden. Bevorzugt wird die Nutzenphasenlage Φ zur Steuerung des getakteten An-/Abstellens über Informationen zur Bedruckstoff- oder Maschinenphasenlage gewonnen und durch Steuermittel einer Steuereinrichtung 16 entsprechend weiter verarbeitet. Die Steuereinrichtung 16 steht hierzu mit Informationen zur Bedruckstoff- und/oder Maschinenphasenlage bereitstellenden Mitteln in Signalverbindung.

Vorzugsweise ist die Abnahmevorrichtung 11 derart ausgeführt, dass auf die Umfangs- bzw. Abwicklungslänge der Auftragwalze 09 bezogen mehrere Teilbereiche 12 in ihrer axialen Lage und Ausdehnung sowie in ihrer Phasenlage und -länge unabhängig voneinander definierbar und/oder von Beschichtungsmittel 06; 06' befreibar sind und/oder dass in aufeinander folgenden Umdrehungen der Auftragwalze 09 das Beschichtungsmittel 06; 06' an sich in ihrer axialen Lage oder Erstreckung und/oder in ihrer Phasenlage oder -länge unterscheidenden Teilbereichen 12 abnehmbar ist. Die von Beschichtungsmittel 06; 06' befreiten Teilbereiche 12 bewirken - unter Berücksichtigung des noch jeweils zurückzulegenden Transportweges von Beschichtungsmittel 06; 06' und Bedruckstoff 02 - die auf dem Bedruckstoff 02 vorzusehenden beschichtungsmittelfreien Bereiche 04; 04' bzw. Aussparungen 04; 04'.

Die Auftragwalze 09 und ein zu beschichtender Bedruckstoff 02 sind im Bereich einer gegenseitigen Berührzone 17 miteinander in Kontakt verbringbar, um auf der der Auftragwalze 09 zugewandten Seite durch diese beschichtet zu werden. Die Berührzone 17 kann je nach Umschlingung quasi linienförmig oder auch flächig sein. Die Auftragwalze 09 bildet vorzugsweise mit einer Gegenwalze 15 eine Nippstelle, durch welche der zu beschichtende Bedruckstoff 02 hindurchführbar ist und auf der der Auftragwalze 09 zugewandten Seite beschichtbar ist. Die Nippstelle bildet dann die Berührzone 17 aus oder liegt im Fall einer Teilumschlingung innerhalb der Berührzone 17. Die Gegenwalze 15 ist vorzugsweise zumindest im Bereich ihrer für den Beschichtungsmittelftransport nutzbaren und/oder wirksamen Mantelfläche mit einer elastischen und/oder kompressiblen Oberflächenschicht ausgebildet. Vorzugsweise ist sie als Walze 15 mit einer in zumindest dem nutzbaren bzw. wirksamen Mantelflächenbereich vorgesehenen Gummischicht bzw. Gummierung ausgeführt.

Die Auftragwalze 09 erhält das Beschichtungsmittel 07; 43 durch Kontakt mit einer Zufuhreinrichtung 18 im Bereich einer am Umfang der Auftragwalze 09 ausgebildeten Kontaktzone 19. Die - insbesondere durchgehende - Breite, auf der die Auftragwalze 09 durch die Zufuhreinrichtung 18 mit Beschichtungsmittel 06; 06' beaufschlagt wird bzw. beaufschlagbar ist, wird im Folgenden auch kurz Beaufschlagungsbreite genannt.

Die Zufuhreinrichtung 18 kann grundsätzlich direkt durch ein Beschichtungsmittelreservoir, z. B. durch eine an die Auftragwalze 09 angestellte oder anstellbare Kammerrakel und die Kontaktzone 19 durch den direkten Kontakt mit der darin befindliche Farbe gegeben sein, oder durch ein wannenartiges Behältnis mit Beschichtungsmittel 06; 06', in welches die Auftragwalze 09 zu einem die Kontaktzone 19 ausbildendem Teil eintaucht. In anderer Ausführung kann die Zufuhreinrichtung 18 durch eine Art Sprühbalken gegeben sein, durch welchen die Auftragwalze 09 in einem die Kontaktzone 19 bildenden Umfangsabschnitt mit Beschichtungsmittel 06; 06' beaufschlagt wird.

In hier bevorzugter Ausführung erhält die Auftragwalze 09 das Beschichtungsmittel 06; 06' jedoch nicht direkt aus einem Beschichtungsmittelreservoir, sondern von einer anderen, bezüglich des Beschichtungsmittelflusses stromaufwärtigen Walze 21. Die die Beschichtungsmittelzufuhr auf die Auftragwalze 09 betreffende Kontaktzone 19 wird hierbei durch die Nippstelle zwischen den beiden Walzen 09; 21 gebildet. Die Walze 21 kann zwar grundsätzlich als Tauch- oder Raster- bzw. Näpfchenwalze ausgeführt und mit einem - ggf. in der wirksamen Breite variierbaren - Beschichtungsmittelreservoir, z. B. einer Kammerrakel oder einem bereits o. g. Behältnis zusammenwirkend ausgeführt sein. Bevorzugter Weise ist sie jedoch als Übertragungswalze 21 ausgebildet, welche das Beschichtungsmittel 06; 06' über eine Nippstelle mit einer weiteren, stromaufwärtigen Walze 23 erhält. Die Übertragungswalze 21 ist vorzugsweise zumindest im Bereich ihrer für den Beschichtungsmittelftransport nutzbaren und/oder wirksamen Mantelfläche mit einer elastischen und/oder kompressiblen Oberflächenschicht 26 ausgebildet. Vorzugsweise ist sie als Walze 21 mit einer in zumindest dem nutzbaren bzw. wirksamen Mantelflächenbereich vorgesehenen Gummischicht 26 bzw. Gummierung 26 ausgeführt.

Es können für die Zufuhr des Beschichtungsmittels 06; 06' grundsätzlich auch mehrere derartige Walzen 21, insbesondere Übertragungswalzen 21, am Umfang der Auftragwalze 09 hintereinander vorgesehen sein und jeweils mit dieser eine Kontaktzone 19 ausbilden. In diesem Fall ist als eine letzte Kontaktzone 19 die in Betriebsdrehrichtung der Auftragswalze 09 gesehen letzte durchlaufene Kontaktzone 19 vor dem Durchlaufen der Berührzone 17 mit dem Bedruckstoff 02 zu verstehen.

In hier bevorzugter Ausführung sind die einzige oder letzte Kontaktzone 19 mit der Zufuhreinrichtung 18 und die einzige oder erste nachfolgende Wirkstelle 22 der Abnahmeeinrichtung 11 am Umfang der Auftragwalze 09 in Drehrichtung um zumindest mehrere Winkelgrade, z. B. um mindestens 10°, hier bevorzugt sogar um mehr als 45°, beabstandet zueinander vorgesehen.

Die die Übertragungswalze 21 mit Beschichtungsmittel 06; 06' versorgende Walze 23 kann grundsätzlich eine weitere Walze 23 eines sich stromaufwärts weiter fortsetzenden Walzenzuges sein, an dessen Ende ein bereits o. g., ggf. in der wirksamen Breite variierbaren Beschichtungsmittelreservoir steht. In hier bevorzugter Ausführung ist sie jedoch als stromaufwärtig letzte Walze 23 ausgeführt und wird im Bereich einer Kontaktzone mit einem Beschichtungsmittelreservoir mit Beschichtungsmittel 06; 06' beaufschlagt. Die Beaufschlagungsbreite an dieser Kontaktzone kann variierbar sein. Obgleich die Walze 23 auch als in ein Beschichtungsmittelreservoir eintauchende Tauchwalze ausgeführt sein kann, ist sie bevorzugt als Rasterwalze 23 ausgeführt. Die Rasterwalze 23 wirkt zu deren Beaufschlagung mit dem Beschichtungsmittelreservoir einer eine Rakel umfassenden Auftrageinrichtung 24, insbesondere mit einer Kammerrakel 24 zusammen.

Unabhängig von der speziellen Ausführung und Art der Zufuhreinrichtung 18 kann die Beaufschlagungsbreite dabei fix oder an eine variable Bedruckstoffbreite anpassbar sein. Es kann jedoch vorgesehen sein, dass bei variabler Bedruckstoffbreite für schmalere Bedruckstoffe 02 seitlich zu breit aufgebrachte Beschichtungsmittel 06; 06' durch über die betroffene Produktionssituation kontinuierlich angestellte seitliche Abnahmeelemente 13 abgenommen wird bzw. abnehmbar ist.

Die Abnahmeeinrichtung 11 kann grundsätzlich in beliebiger Weise ausgeführt sein, um zuvor aufgetragenes Beschichtungsmittel 06; 06' selektiv in - z. B. grundsätzlich von Nutzen 01 zu Nutzen 01 neu - definierbaren bzw. definierten Teilbereichen 12 der zunächst auf einer durchgehenden Beaufschlagungsbreite auf die Mantelfläche 08 der Auftragwalze 09 aufgebrachten Beschichtungsmittelschicht wieder zu entfernen, beispielsweise zu verdampfen, abzutupfen oder abzusaugen. Dabei meint die "Abnahme" bzw. das "Entfernen" kein Abtragen einer Teilschicht, also kein dosiertes Einstelle einer verbleibenden Schichtdicke, sondern ein unter Berücksichtigung der Grenzen der verwendeten Mittel möglichst rückstandsfreies Entfernen. Einem "Anstellen" kommt dementsprechend die Bedeutung eines tatsächlichen Kontaktes, insbesondere eines kraftbeaufschlagten Kontaktes des Abnahmeelementes 13 mit der Mantelfläche 08 zu.

Bevorzugter Weise ist jedoch als Abnahmeeinrichtung 11 eine Rakeleinrichtung 11 vorgesehen, welche in Axialrichtung der Auftragwalze 09 betrachtet mehrere, z. B. mindestens 10 mechanisch unabhängig voneinander durch jeweilige Aktuatoren 14 im Umfangsbereich zwischen der einzigen oder in Betriebsdrehrichtung letzten Kontaktzone 19 und der Berührzone 17 an die Mantelfläche 08 der Auftragwalze 09 an- und abstellbare Rakelblätter 13 aufweist Dabei können die Rakelblätter 13 als Einzelblätter oder alternativ in Form von Zungen eines von einer Seite her mehrfach eingeschnitten Rakelblechs ausgeführt sein. Es kann auch eine gemischte Form vorliegen, wobei mehrere derartig eingeschnittener Rakelbleche nebeneinander angeordnet sind.

Die einzelnen Rakelblätter 13 werden insbesondere durch separat ansteuerbare Aktuatoren 14 an- bzw. abgestellt. Unter der Formulierung eines An- und Abstellens, also das Verbringen des Rakelblattes 13 in eine Anstelllage AN bzw. Abstelllage AB, durch den jeweiligen Aktuator 13 sollen auch Lösungen fallen, in welchen durch den Aktuator 14 lediglich eine Stellrichtung aktiv bewerkstelligt wird, z. B. ein Anstellen, also das Verbringen des Rakelblattes 13 in eine Anstelllage AN, während die andere Richtung durch Rückstellen bei inaktivem Aktuator 14 erfolgt, beispielsweise das Rückstellen durch Federkraft oder Gravitation.

Zur Steuerung der Rakeleinrichtung 11 bzw. der den Rakelblättern 13 zugeordneten Aktuatoren 14 ist eine auf die Aktuatoren 14 wirkende, die Abnahmeelemente 13 getaktet zur Bedruckstoff- und/oder Maschinenphasenlage nach einem vorgebbaren Muster aktivierende und deaktivierende, insbesondere an- und abstellende Steuereinrichtung 16 vorgesehen. Das Muster der Aktivierung bzw. Anstellung korrespondiert zu den am Nutzen 01 zu berücksichtigenden beschichtungsmittelfreien Bereiche 04; 04' bzw. Aussparungen 04; 04'. Dabei werden beim Durchlaufen des Mantelbereichs im Muster der auf dem Nutzen 01 vorzusehenden Aussparungen 04; 04' ein oder mehrere Rakelblätter 13 einzeln oder zu mehreren gruppiert für einen der Länge der Aussparung 04; 04' entsprechenden Umfangsabschnitt an die Mantelfläche 08 angestellt und danach wieder abgestellt. Die Breite des einzelnen oder der Gruppe von Rakelblättern 13 entspricht dabei der Breite der Aussparung 04; 04'. Das Muster für das Anstellen der Rakelblätter 13 wird beispielsweise aus dem vorherigen Druck zugrundeliegenden Daten, z. B. Druckbilddaten oder -rohdaten gewonnen und mit der Bedruckstoff- bzw. Maschinenphasenlage korreliert.

Als Aktuatoren 14 können grundsätzlich beliebige Antriebsmittel vorgesehen sein. Vorteilhafter Weise sind jedoch druckmittelbetätigte Aktuatoren 14, z. B. pneumatische oder hydraulische Stellmittel, oder elektromagnetische Stellmittel 14, insbesondere Elektromagnete 14, Elektromagnete vorgesehen. Die Elektromagneten 14 sind vorzugsweise mit eine Frequenz von mindestens 100 Hz schaltbar.

Die als Rakeleinrichtung 11 ausgeführte Abnahmeeinrichtung 11 ist am Umfang der Auftragwalze 09 vorzugsweise versetzt, d. h. mit einem Abstand zur Kontaktzone 19 mit der Zufuhreinrichtung 18 angeordnet. Unabhängig von deren konkreter Ausgestaltung sind von der Rakeleinrichtung 11 als Abnahmeelemente 13 wenigstens zehn, in axial zueinander versetzten Spuren an die Mantelfläche 08 unabhängig voneinander anstellbare Rakelblätter 13 umfasst.

Die Rakelblätter 13 der Rakeleinrichtung 11 können grundsätzlich sämtlich in einer axial verlaufenden Reihe fluchtend nebeneinander angeordnet sein. Dabei ist eine lückenlose Anordnung von Vorteil, sodass zwischen benachbart angestellten Rakelblättern 13 möglichst kein Beschichtungsmittel 06; 06' auf der Mantelfläche 08 verbleibt.

In einer dargestellten vorteilhaften Weiterbildung sind zwei axial verlaufende Reihen mit jeweils zueinander um höchstens eine Rakelbreite beabstandeten Rakelblättern 13 in Umfangsrichtung versetzt zueinander derart angeordnet, sodass sich die durch die Rakelblätter 13 in Anstelllage AN auf der Mantelfläche 08 in Umfangsrichtung verlaufenden Spuren in Axialrichtung zumindest ununterbrochen fortsetzten oder vorzugsweise überlappen. Die Überlappung kann beispielsweise 0,5 bis 2 mm betragen. Die beiden Reihen von Rakelblättern 13 bilden zusammen mit ihrer Antriebsmimik und der Lagerung eine in Betriebsdrehrichtung erste und zweite Rakelanordnung 11.1; 11.2 aus.

In einer vorteilhaften Ausführung sind in der jeweiligen Reihe Rakelblätter 13 mit einer Breite ihrer Wirkkante von 5 bis 7 mm, insbesondere 6 mm, um 3 bis 5 mm, insbesondere 4 mm axial voneinander beabstandet angeordnet. Die Reihen sind hintereinander derart angeordnet, dass die Rakelblätter 13 der einen Reihe bzw. Rakelanordnung 11.1; 11.2 mittig zur Unterbrechung der anderen Reihe bzw. Rakelanordnung 11.2; 11.1 zu liegen kommen.

Vorzugsweise sind je Reihe mindestens 250 derartige Rakelblätter 13 und/oder es sind insgesamt mindestens 500 Rakelblätter 13 zur Ausbildung von 500 axial zueinander versetzten, sich vorteilhafter Weise überlappenden Spuren vorgesehen.

Bei mehreren, z. B. zwei, am Umfang versetzten Reihen wird bei der Ansteuerung bzw. beim An- und Abstellen der sich über die Drehgeschwindigkeit ergebende Zeitversatz berücksichtigt.

Die Steuerung des An- bzw. Abstellens wird bzw. ist in einer vorteilhaften Ausgestaltung an die Ansteuerung der Inkjet-Köpfe 36; 37; 38; 39 bzw. Druckkopfgruppen 36; 37; 38; 39 gekoppelt.

Vorzugsweise ist ein randseitiger Abschluss der Reihe von Rakelblättern 13 dergestalt, dass sie mit ihrem randseitigen Ende nach innen beabstandet zur Stirnseite der Auftragwalze 09 liegt, jedoch seitlich über die Flucht einer maximal zu beschichtenden Bedruckstoffbreite hinausragt.

Die unabhängig voneinander an- und abstellbaren Rakelblätter 13 können grundsätzlich in beliebiger Weise mittel- oder unmittelbar in oder an einem Gestell 27 der Beschichtungsvorrichtung 07; 43 derart gelagert sein, sodass sie mit ihrer Wirkkante in den vorgesehenen Spuren gegen die Mantelfläche 08 an- und wieder abstellbar sind. Dies kann beispielsweise mittels einer gelenkigen Lagerung der Rakelblätter 13 an einer Traverse 28 realisiert sein.

In einer bevorzugten Ausführung sind die Rakelblätter 13 direkt oder über elastisch verformbare Haltemittel 29 an einer Traverse 28 fixiert und durch die jeweils zugeordneten Aktuatoren 14 unter reversibler Verformung des Rakelblattes 13 und/oder des Haltemittels 29 mit ihrer Wirkkante zwischen einer Anstell- und einer Abstelllage AN; AB verlagerbar. Sind vom Rakelblatt 13 verschiedene Haltemittel 29 vorgesehen, so können diese durch einzelne federnde Blech- bzw. Federblechsteifen 29 oder aber durch Zungen 29 eines einseitig mehrfach eingeschnittenen Federbleches 31 ausgeführt sein (siehe z. B. Fig. 9). Das jeweilige Rakelblatt 13 ist hierbei über ein Befestigungsmittel 46 am betreffenden Haltemittel 29 befestigt.

Mittel- oder unmittelbar in oder an dem Gestell 27 der Beschichtungsvorrichtung 07; 43 sind auch die Aktuatoren 14 derart gelagert, dass sie mittel- oder unmittelbar in Wirkkontakt mit den Rakelblättern 13 bzw. deren Haltemittel 29 treten können. Sie sind beispielweise ebenfalls an der Traverse 28 angeordnet und wirken mit einer magnetisch anziehbaren Fläche zusammen, welche am Rakelblatt 13 oder an dem ggf. vorgesehenen Haltemittel 29 vorgesehen ist. Diese kann beispielsweise eine dem inaktiven Elektromagneten 14 über einen Spalt gegenüberliegende Fläche an einem Schenkel 48 eines L-förmigen Zugelementes 47 sein, welches mit seinem anderen Schenkel 48 auf dem Haltemittel 29 oder dem Rakelblatt 13 angeordnet ist. Durch diese Ausführung erfolgt ein definiertes Biegen der Rakelblatt-Haltemittel-Anordnung bei Verkippen des Zugelementes 47. Das L-förmige Zugelement 47 kann dabei so ausgeführt sein, dass es gleichzeitig das beispielsweise eine Klemmverbindung bildende Befestigungsmittel 46 mit umfasst.

Eine oben genannte Beschichtungsvorrichtung 07; 43, durch welche der den Nutzen 01 tragende Bedruckstoff 02 auf Basis digitaler Daten nach einem - bevorzugt indirekten - auf einem selektiven Entfernen zuvor aufgebrachten Beschichtungsmittels beruhenden Verfahren, d. h. ohne feste Beschichtungsform, mit in Anzahl und/oder Größe und/oder Form und/oder Lage variierbaren beschichtungsmittelfreien Bereiche 04; 04' bzw. Aussparungen 04; 04' beschichtbar ist, ist in einer bevorzugten Anwendung in einer Druckmaschine vorgesehen, welche eine Bedruckstoffzufuhr 32, ein nach einem Non-Impact-Verfahren arbeitendes und/oder betreibbares Druckwerkt 33, kurz Inkjet-Druckwerk 33, sowie eine Produktaufnahme 34 umfasst.

Ein derartiges Druckwerk 33 kann dabei mehrere nacheinander zu durchlaufende Druckstellen und/oder Inkjet-Druckköpfe bzw. Druckkopfgruppen 36; 37; 38; 39 umfassen, durch welche der Bedruckstoff 02 nacheinander mehrfarbig bedruckbar ist. Durch die Bedruckstoffzufuhr 32, z. B. ein Bogenanleger oder insbesondere ein Rollenabwickler 32, ist zu bedruckender bogen- oder vorzugsweise bahnförmiger Bedruckstoff 02 eingangsseitig zuführbar, während durch die Produktaufnahme 34 der bedruckte und beschichtete Bedruckstoff 02 weiterverarbeitbar und/oder in einem Gebinde, z. B. in einem Stapel oder insbesondere durch Ausführung als Rollenaufwickler 34 in einer Wickelrolle, zusammenfassbar ist.

Die beispielsweise als Lackeinrichtung 07 ausgeführte Beschichtungsvorrichtung 07 ist dem Druckwerk 33 und insbesondere einem dem Druckwerk 33 nachgeordneten Trockener 41 im Bedruckstoffweg nachgeordnet und der Produktaufnahme 34 vorgeordnet. Zwischen der Beschichtungseinrichtung 07 und der Produktaufnahme 34 kann ein auf die beschichtete Bedruckstoffseite wirkender Trockner 42 am Bedruckstoffweg vorgesehen sein. Dem Druckwerk 33 kann im Bedruckstoffweg vorgeordnet eine Auftrageinrichtung 43 für den Auftrag des sog. Primers 06', ggf. mit nachgeordnetem Trockner 44, vorgesehen sein, welche in obiger Weise als Beschichtungsvorrichtung 43 ausgeführt sein kann.

Beim Beschichten eines mit einem oder mehreren Nutzen 01 bedruckten Bedruckstoffs 02 mit einem Beschichtungsmittel 06; 06', insbesondere einem Lack 06 oder einem Primer 06', erfolgt das Beschichten somit auf Basis digitaler Daten nach einem - bevorzugt indirekten - auf einem selektiven Entfernen zuvor aufgebrachten Beschichtungsmittels beruhenden Verfahren, d. h. ohne feste Beschichtungsform, mit in Anzahl und/oder Größe und/oder Form und/oder Lage variierbaren beschichtungsmittelfreien Bereiche 04; 04' bzw. Aussparungen 04; 04'. Insbesondere erfolgt dies, indem eine mit dem Bedruckstoff 02 zu dessen Beschichtung zusammenwirkende Auftragwalze 09 auf einer durchgehenden Walzenbreite b09 mit Beschichtungsmittel 06; 06' beaufschlagt wird, das beaufschlagte Beschichtungsmittel 06; 06' vor dem Erreichen der mit dem Bedruckstoff 02 gebildeten Berührzone 17 selektiv in Teilbereichen 12 wieder von der Mantelfläche 08 der Auftragwalze 09 entfernt wird, und anschließend das auf der Mantelfläche 08 verbleibende bzw. belassene Beschichtungsmittel 06; 06' zumindest zu einem Teil, d. h. der beim Abrollkontakt durch den Bedruckstoff 02 übernommenen Schichtstärke, im Berührkontakt mit dem Bedruckstoff 02 an diesen abgegeben wird.

Dabei erfolgt das Entfernen vorzugsweise durch zur Nutzenphasenlage getaktetes Anstellen von Teilmengen aus der Anzahl von axial zueinander versetzt angeordneten, mechanisch unabhängig voneinander an die Mantelfläche 08 der Auftragwalze 09 an- und abstellbaren Abnahmeelementen 13, insbesondere Rakelblättern 13. In bevorzugter Anwendung wird der Bedruckstoff 02 vor oder nach dem Beschichten, d. h. in der die Beschichtungsvorrichtung 07; 43 umfassenden Maschine stromauf- oder stromabwärts, inline in einem Non-Impact-Verfahren, insbesondere im Inkjet-Verfahren, ein- oder mehrfach bedruckt.

Die beschriebene Beschichtungsvorrichtung 07; 43 ist auch wahlweise für ein vollflächiges Beschichten betreibbar oder nutzbar, wobei in dieser Betriebsart alle oder zumindest die mit der Bedruckstoffbreite und/oder Nutzenbreite fluchtenden Abnahmeelemente 13 über die Nutzenlänge L01 oder gar über die Produktionsdauer inaktiv bzw. abgestellt bleiben. Für den Fall einer gegenüber der maximal möglichen Bedruckstoffbreite bzw. Nutzenbreite kleineren Breite des Nutzens 01 bzw. Bedruckstoffs 02 können seitlich zur Bedruckstoffflucht bzw. Nutzenflucht befindliche Abnahmeelemente 13 für die betroffene Produktionsdauer aktiviert bzw. angestellt sein oder werden.

### Bezugszeichenliste

- 01: Nutzen, Exemplar
- 02: Bedruckstoff, Bedruckstoffbahn
- 03: Klebebereich
- 04: Bereich, beschichtungsfrei, Aussparung
- 04': Bereich, beschichtungsfrei, Aussparung
- 05: Bereich, Druckbereich
- 06: Beschichtungsmittel, Lack
- 06': Beschichtungsmittel, Primer
- 07: Vorrichtung zum Beschichten, Beschichtungsvorrichtung, Lackeinrichtung, digital
- 08: Transportfläche, Mantelfläche
- 09: Auftragelement, Walze, Auftragwalze
- 10: -
- 11: Abnahmeeinrichtung, Rakeleinrichtung
- 11.1: Rakelanordnung, erste
- 11.2: Rakelanordnung, zweite
- 12: Teilbereich
- 13: Abnahmeelement, Rakelblatt
- 14: Aktuator, Stellmittel, Elektromagnet
- 15: Walze, Gegenwalze
- 16: Steuereinrichtung
- 17: Berührzone (02; 09)
- 18: Zufuhreinrichtung
- 19: Kontaktzone (09; 21)
- 20: -
- 21: Walze, Übertragungswalze
- 22: Wirkstelle (13; 09)
- 23: Walze, Rasterwalze
- 24: Auftrageinrichtung, Kammerrakel
- 25: -
- 26: Oberflächenschicht, Gummischicht, Gummierung
- 27: Gestell (07; 43)
- 28: Traverse
- 29: Haltemittel, Blechstreifen, Federblechstreifen, Zunge
- 30: -
- 31: Federblech
- 32: Bedruckstoffzufuhr, Rollenabwickler
- 33: Druckwerk, Inkjet -Druckwerk
- 34: Produktaufnahme, Rollenaufwickler
- 35: -
- 36: Inkjet-Druckkopf, Druckkopfgruppe
- 37: Inkjet-Druckkopf, Druckkopfgruppe
- 38: Inkjet-Druckkopf, Druckkopfgruppe
- 39: Inkjet-Druckkopf, Druckkopfgruppe
- 40: -
- 41: Trockner
- 42: Trockner
- 43: Vorrichtung zum Beschichten, Beschichtungsvorrichtung, Auftrageinrichtung, digital
- 44: Trockner
- 45: -
- 46: Befestigungsmittel
- 47: Zugelement
- 48: Schenkel

- a: Abschnitt, Axialabschnitt
- I: Phasenlänge (in Transportrichtung)

- AN: Anstelllage
- AB: Abstelllage

- P_{AN}: Anstell-Phase
- P_{AB}: Abstell-Phase

- F_{X}: Flucht in Transportrichtung an einem x-ten Abnahmeelement
- Fy: Flucht in Transportrichtung an einem y-ten Abnahmeelement

- L01: Länge (01)

- b09: Walzenbreite

- T: Transportrichtung
- Z: Zustand

- Φ: Phasenlage, Nutzenphasenlage

## Patentansprüche

1. Vorrichtung zum Beschichten eines mit einem oder mehreren Nutzen (01) bedruckten oder zu bedruckenden Bedruckstoffs (02) mit einem Beschichtungsmittel (06; 06'), insbesondere einem Lack (06) oder einem Primer (06'), umfassend
- eine Walze (09),
- und eine die Walze (09) mit Beschichtungsmittel (06; 06') versorgende Zufuhreinrichtung (18), welche im Bereich wenigstens einer Kontaktzone (19) am Umfang der Walze (09) mit dieser zusammenwirkt um die Mantelfläche (08) der Walze (09) auf einer Beaufschlagungsbreite durchgehend mit auf den Bedruckstoff (02) aufzutragendem Beschichtungsmittel (06; 06') zu beaufschlagen,
- eine der Walze (09) zugeordnete Abnahmeeinrichtung (11) mit über eine Steuereinrichtung (16) separat steuerbaren Abnahmeelementen (13), durch welche zuvor durch die Zufuhreinrichtung (18) über die Beaufschlagungsbreite durchgehend auf der Mantelfläche (08) aufgebrachtes Beschichtungsmittel (06, 06') vor der stromabseitigen Abgabe selektiv, d. h. in einem oder in mehreren gegenüber der Beaufschlagungsbreite teilbreiten Abschnitten getaktet zur Maschinen- und/oder Bedruckstoffphasenlage für definierte und/oder definierbare Phasenlängen (I) wieder von der Mantelfläche (08) abnehmbar ist,
**dadurch gekennzeichnet, dass**
- die Walze (09) als Auftragwalze (09) mit dem zu beschichtenden Bedruckstoff (02) im Bereich einer Berührzone (17) in Abrollkontakt verbringbar ist um ihn auf der der Auftragwalze (09) zugewandten Seite zu beschichten,
- das durch die Zufuhreinrichtung (18) über die Beaufschlagungsbreite durchgehend auf der Mantelfläche (08) aufgebrachte Beschichtungsmittel (06, 06') vor der stromabseitigen Abgabe an den Bedruckstoff (02) selektiv abnehmbar ist,
- dass die Abnahmeeinrichtung (11) in Axialrichtung der Auftragwalze (09) betrachtet mehrere mechanisch unabhängig voneinander durch jeweilige Aktuatoren (14) im Umfangsbereich zwischen der einzigen oder in Betriebsdrehrichtung letzten Kontaktzone (19) mit der Zufuhreinrichtung (18) und der Berührzone (17) mit dem Bedruckstoff (02) aktivier- und deaktivierbare, insbesondere an die Mantelfläche (08) der Auftragwalze (09) an- und abstellbare, Abnahmeelemente (13) aufweist, wobei als Abnahmeeinrichtung (11) eine Rakeleinrichtung (11) vorgesehen ist, welche am Umfang der Auftragwalze (09) versetzt zur Kontaktzone (19) mit der einzigen oder letzten Zufuhreinrichtung (18) angeordnet ist und/oder welche als Abnahmeelemente (13) wenigstens zehn, in axial zueinander versetzten Spuren an die Mantelfläche (08) unabhängig voneinander anstellbare Rakelblätter (13) umfasst.

2. Vorrichtung nach Anspruch 1, **dadurch gekennzeichnet, dass** die Abnahmeeinrichtung (11) mit der Auftragwalze (09) im Umfangsbereich zwischen der einzigen oder in Betriebsdrehrichtung letzten Kontaktzone (19) mit der Zufuhreinrichtung (18) und der Berührzone (17) mit dem Bedruckstoff (02) zusammenwirkend angeordnet ist.

3. Vorrichtung nach Anspruch 1, **dadurch gekennzeichnet, dass** eine auf die Aktuatoren (14) wirkende, die Abnahmeelemente (13) getaktet zur Bedruckstoff- und/oder Maschinenphasenlage nach einem vorgebbaren Muster aktivierende und deaktivierende, insbesondere an- und abstellende, Steuereinrichtung (16) vorgesehen ist und/oder dass als Aktuatoren (14) Elektromagnete (14) vorgesehen sind.

4. Vorrichtung nach Anspruch 1, **dadurch gekennzeichnet, dass** zwei axial verlaufende Reihen mit jeweils zueinander um höchstens eine Rakelbreite beabstandeten Rakelblättern (13) in Umfangsrichtung versetzt zueinander derart angeordnet sind, sodass sich die durch die Rakelblätter (13) in Anstelllage auf der Mantelfläche (08) in Umfangsrichtung verlaufenden Spuren in Axialrichtung betrachtet zumindest ununterbrochen fortsetzten oder vorzugsweise überlappen und/oder dass die unabhängig voneinander an- und abstellbaren Rakelblätter (13) direkt oder über elastisch verformbare Haltemittel (29) an einer Traverse (28) gehalten und durch die jeweils zugeordneten Aktuatoren (14) unter reversibler Verformung des Rakelblattes (13) und/oder des Haltemittels (29) zwischen einer Anstell- und einer Abstelllage (AN; AB) verlagerbar sind.

5. Vorrichtung nach Anspruch 1, 2, 3 oder 4, **dadurch gekennzeichnet, dass** die Auftragwalze (09) im gesamten Bereich ihrer für das Beschichten wirksamen Mantelfläche (08) eine glatte und/oder harte Oberfläche aufweist.

6. Vorrichtung nach Anspruch 1, 2, 3, 4 oder 5, **dadurch gekennzeichnet, dass** die Zufuhreinrichtung (18) eine die Kontaktzone (19) mit der Auftragwalze (09) ausbildende Walze (21) umfasst.

7. Vorrichtung nach Anspruch 1, 2, 3, 4, 5 oder 6, **gekennzeichnet durch** deren Ausbildung als Lackiereinrichtung (07) zur Beschichtung bereits bedruckten Bedruckstoffs (02) mit einem Lack (06) als Beschichtungsmittel (06) oder durch deren Ausbildung als Auftrageinrichtung (43) zur Beschichtung eines noch zu bedruckenden Bedruckstoffs (02) mit einem Primer (06') als Beschichtungsmittel (06').

8. Druckmaschine mit einer Bedruckstoffzufuhr (32), durch welche zu bedruckender Bedruckstoff (02) eingangsseitig zuführbar ist, einem nach einem Non-Impact-Verfahren arbeitenden und/oder betreibbaren Druckwerk (33), und einer Produktaufnahme (34), durch welche der bedruckte Bedruckstoff (02) weiterverarbeitbar und/oder in einem Gebinde zusammenfassbar ist, wobei wenigstens eine dem Druckwerk (33) im Bedruckstoffweg vorgeordnete und/oder eine dem Druckwerk (33) nachgeordnet Beschichtungsvorrichtung (07; 43) vorgesehen ist, durch welche der mit dem Nutzen (01) stromabwärts zu bedruckende oder stromaufwärts bedruckte beschichtbar ist, wobei die Beschichtungsvorrichtung (07; 43) zum Beschichten des mit einem oder mehreren Nutzen (01) bedruckten oder zu bedruckenden Bedruckstoffs (02) mit einem Beschichtungsmittel (06; 06'), insbesondere einem Lack (06) oder einem Primer (06'), eine Auftragwalze (09) umfasst, welche mit dem zu beschichtenden Bedruckstoff (02) im Bereich einer Berührzone (17) in Abrollkontakt verbringbar ist um ihn auf der der Auftragwalze (09) zugewandten Seite zu beschichten, und eine die Auftragwalze (09) mit Beschichtungsmittel (06; 06') versorgende Zufuhreinrichtung (18), welche im Bereich wenigstens einer Kontaktzone (19) am Umfang der Auftragwalze (09) mit dieser zusammenwirkt um die Mantelfläche (08) der Auftragwalze (09) auf einer Beaufschlagungsbreite durchgehend mit auf den Bedruckstoff (02) aufzutragendem Beschichtungsmittel (06; 06') zu beaufschlagen, **dadurch gekennzeichnet, dass** der Bedruckstoff (02) auf Basis digitaler Daten ohne feste Beschichtungsform und auf einem selektiven Entfernen zuvor aufgebrachten Beschichtungsmittels (06) beruhend mit einem oder mehreren in Anzahl und/oder Größe und/oder Form und/oder Lage variierbaren Bereichen (04; 04') ohne Beschichtung beschichtbar ist, und dass der Auftragwalze (09) eine Abnahmeeinrichtung (11) mit über eine Steuereinrichtung (16) separat steuerbaren Abnahmeelementen (13) zugeordnet ist, durch welche zuvor durch die Zufuhreinrichtung (18) über die Beaufschlagungsbreite durchgehend auf der Mantelfläche (08) aufgebrachtes Beschichtungsmittel (06, 06') vor der stromabseitigen Abgabe an den Bedruckstoff (02) selektiv, d. h. in einem oder in mehreren gegenüber der Beaufschlagungsbreite teilbreiten Abschnitten getaktet zur Maschinen- und/oder Bedruckstoffphasenlage für definierte und/oder definierbare Phasenlängen (I) wieder von der Mantelfläche (08) abnehmbar ist.

9. Druckmaschine nach Anspruch 8, **dadurch gekennzeichnet, dass** die Beschichtungsvorrichtung (07; 43) gemäß der Vorrichtung nach einem der Ansprüche 2 bis 14 ausgeführt ist.

10. Druckmaschine nach Anspruch 8 oder 9, **dadurch gekennzeichnet, dass** die dem Druckwerk (33) im Bedruckstoffweg nachgeordnete Beschichtungsvorrichtung (07) als bedruckten Bedruckstoff (02) mit Lack (06) beaufschlagende Lackeinrichtung (07) ausgeführt ist.

11. Druckmaschine nach Anspruch 8, 9 oder 10, **dadurch gekennzeichnet, dass** die dem Druckwerk (33) im Bedruckstoffweg vorgeordnete Beschichtungsvorrichtung (43) als den stromabwärts zu bedruckenden Bedruckstoff (02) mit Primer (06') beaufschlagende Auftrageinrichtung (43) aufgeführt ist.

12. Verfahren zum Beschichten eines mit einem oder mehreren Nutzen (01) bereits bedruckten oder noch zu bedruckenden Bedruckstoffs (02) mit einem von Druckfarbe verschiedenem Beschichtungsmittel (06; 06'), insbesondere einem Lack (06) oder einem Primer (06), wobei das Beschichten auf Basis digitaler Daten auf einem selektiven Entfernen zuvor aufgebrachten Beschichtungsmittels (06) beruhend über ein Auftragelement (09) und ohne feste Beschichtungsform mit in Anzahl und/oder Größe und/oder Form und/oder Lage variierbaren Bereichen (04; 04') ohne Beschichtung erfolgt, **dadurch gekennzeichnet, dass**
- eine Mantelfläche (08) einer mit dem Bedruckstoff (02) zu dessen Beschichtung über eine zwischen Auftragwalze (09) und Bedruckstoff (02) ausgebildete Berührzone (17) zusammenwirkenden und im Bereich ihrer für das Beschichten wirksamen Mantelfläche (08) eine glatte Oberfläche aufweisenden Auftragwalze (09) auf einer durchgehenden Breite mit Beschichtungsmittel (06; 06') beaufschlagt wird,
- das beaufschlagte Beschichtungsmittel (06; 06') vor dem Erreichen einer mit dem Bedruckstoff (02) gebildeten Berührzone (17) selektiv in Teilbereichen (12) wieder von der Mantelfläche (08) der Auftragwalze (09) entfernt wird,
- und anschließend das auf der Mantelfläche (08) belassene Beschichtungsmittel (06; 06') zumindest zu einem Teil im Berührkontakt mit dem Bedruckstoff (02) an diesen abgegeben wird.

13. Verfahren nach Anspruch 12, **dadurch gekennzeichnet, dass** das Entfernen durch zu einer Phasenlage (Φ) des im Bedruckstoffweg stromaufwärts bereits gedruckten oder stromabwärts noch zu bedruckenden Nutzens (01) getaktetes Anstellen von Teilmengen aus einer Anzahl von axial zueinander versetzt angeordneten, mechanisch unabhängig voneinander mit der Mantelfläche (08) der Auftragwalze (09) in Wirkkontakt verbringbaren und/oder an- und abstellbaren Abnahmeelementen (13) erfolgt.

14. Verfahren nach Anspruch 12 oder 13, **dadurch gekennzeichnet, dass** der Bedruckstoff (02) in einer Druckmaschine in einem Non-Impact-Verfahren, insbesondere im Inkjet-Verfahren, bedruckt und stromabwärts durch eine Beschichtungsvorrichtung (07) nach einem auf einem selektiven Entfernen zuvor aufgebrachten Beschichtungsmittels (06) beruhenden Verfahren selektiv beschichtet, insbesondere lackiert, wird.

15. Verfahren nach Anspruch 12, 13 oder 14, **dadurch gekennzeichnet, dass** der Bedruckstoff (02) in einer Druckmaschine durch die Beschichtungsvorrichtung (43) nach einem auf einem selektiven Entfernen zuvor aufgebrachten Beschichtungsmittels (06) beruhenden Verfahren selektiv beschichtet, insbesondere mit Primer (06') beaufschlagt, und stromabwärts in einem Non-Impact-Verfahren, insbesondere im Inkjet-Verfahren, bedruckt wird.

## Claims

1. A device for coating a printing substrate (02), printed or to be printed with one or more copies (01), with a coating medium (06; 06'), in particular a varnish (06) or a primer (06'), said device comprising
- a roller (09)
- and a feed system (18) for supplying the roller (09) with coating medium (06, 06'), which system cooperates with the roller (09), in the region of at least one contact zone (19) on the periphery of said roller, to apply coating medium (06; 06') that will be applied to the printing substrate (02) to the lateral surface (08) of the roller (09) in a continuous layer over an application width,
- a removal device (11) assigned to the roller (09) and having removal elements (13), which are controllable separately via a control device (16), and by means of which coating medium (06; 06') applied previously by the feed system (18) to the lateral surface (08), in a continuous layer over the application width, can be removed again from the lateral surface (08) selectively, i.e. in one or more sections of partial width relative to the application width, in synchronization with the press phase position and/or printing substrate phase position for defined and/or definable phase lengths (l), prior to the transfer downstream,
**characterized in that**
- the roller (09), as a form roller (09), can be brought into rolling contact, in the region of a tangency zone (17), with the printing substrate (02) to be coated, in order to coat said printing substrate on the side thereof that faces the form roller (09),
- the coating medium (06; 06') that has been applied by the feed system (18) to the lateral surface (08) in a continuous layer over the application width can be removed selectively prior to the downstream transfer of said coating medium to the printing substrate (02),
- **in that** the removal device (11), as viewed in the axial direction of the form roller (09), has a plurality of removal elements (13), which can be activated and deactivated mechanically independently of one another by respective actuators (14), in particular can be engaged against and disengaged from the lateral surface (08) of the form roller (09) in the circumferential region between the sole or the last contact zone (19) with the feed system (18) in the operational direction of rotation and the tangency zone (17) with the printing substrate (02), wherein as the removal device (11), a doctor blade device (11) is provided, which is arranged on the periphery of the form roller (09), offset from the contact zone (19) with the sole or last feed system (18), and/or which comprises as removal elements (13) at least ten doctor blades (13), which can be engaged independently of one another against the lateral surface (08) in tracks that are offset from one another axially.

2. The device according to claim 1, **characterized in that** the removal device (11) is positioned to cooperate with the form roller (09) in the circumferential region between the sole or last contact zone (19) with the feed system (18) in the operational direction of rotation and the tangency zone (17) with the printing substrate (02).

3. The device according to claim 1, **characterized in that** a control device (16) is provided, which acts on the actuators (14) to activate and deactivate, in particular to engage and disengage the removal elements (13), in synchronization with the printing substrate phase position and/or press phase position, according to a pre-definable pattern, and/or **in that** electromagnets (14) are provided as actuators (14).

4. The device according to claim 1, **characterized in that** two axially extending rows of doctor blades (13), which are spaced apart from one another by no more than one doctor blade width, are arranged offset from one another in the circumferential direction such that the tracks extending in the circumferential direction on the lateral surface (08) when the doctor blades (13) are in the engaged position continue at least uninterrupted or preferably overlap, as viewed in the axial direction, and/or **in that** the doctor blades (13), which can be engaged and disengaged independently of one another, are held on a cross-member (28) directly or via elastically deformable holding means (29), and can be moved between an engaged position (ON) and a disengaged position (OFF) by the respectively associated actuators (14), under reversible deformation of the doctor blade (13) and/or the holding means (29).

5. The device according to claim 1, 2, 3 or 4, **characterized in that** the form roller (09) has a smooth and/or hard surface over the entire area of its lateral surface (08) that is used for coating.

6. The device according to claim 1, 2, 3, 4 or 5, **characterized in that** the feed system (18) comprises a roller (21) that forms the contact zone (19) with the form roller (09).

7. The device according to claim 1, 2, 3, 4, 5 or 6, **characterized by** its configuration as a varnish-coating device (07) for coating already printed printing substrate (02) with a varnish (06) as the coating medium (06), or by its configuration as an application device (43) for coating an as yet unprinted printing substrate (02) with a primer (06') as the coating medium (06') .

8. A printing press having a printing substrate feed system (32) by which printing substrate (02) to be printed can be fed in on the intake side, a printing unit (33) that operates and/or can be operated according to a non-impact method, and a product receiving unit (34), by means of which the printed printing substrate (02) can be further processed and/or can be collected in a bundle, wherein at least one coating device (07; 43) is provided upstream of the printing unit (33) in the printing substrate path and/or is provided downstream of the printing unit (33) and can be used to coat the printing substrate that will be printed with the copy (01) downstream or which has already been printed with the copy upstream, wherein the coating device (07; 43) for coating the printing substrate (02), printed or to be printed with one or more copies (01), with a coating medium (06; 06'), in particular a varnish (06) or a primer (06'), comprises a form roller (09), which can be brought into rolling contact, in the region of a tangency zone (17), with the printing substrate (02) to be coated, in order to coat said printing substrate on the side thereof that faces the form roller (09), and a feed system (18) for supplying the form roller (09) with coating medium (06; 06'), which cooperates with the form roller (09) in the region of at least one contact zone (19) on the periphery of said roller, in order to apply coating medium (06; 06') that will be applied to the printing substrate (02) to the lateral surface (08) of the form roller (09), in a continuous layer over an application width, **characterized in that** the printing substrate (02) can be coated, on the basis of digital data, with one or more areas (04; 04') without coating, said areas being variable in terms of number and/or size and/or shape and/or position, without the use of a fixed coating form and based upon a selective removal of previously applied coating medium (06), and **in that** the form roller (09) is assigned a removal device (11) having removal elements (13), which can be controlled separately via a control device (16) and by means of which coating medium, applied previously by the feed system (18) to the lateral surface (08), in a continuous layer over the application width, can be removed again from the lateral surface (08) selectively i.e. in one or more sections of partial width relative to the application width, in synchronization with the press phase position and/or printing substrate phase position for defined and/or definable phase lengths (l), prior to the downstream transfer of said coating medium (06, 06') onto the printing substrate (02).

9. The printing press according to claim 8, **characterized in that** the coating device (07; 43) is embodied in accordance with the device according to any of claims 2 to 14.

10. The printing press according to claim 8 or 9, **characterized in that** the coating device (07) located downstream of the printing unit (33) in the printing substrate path is embodied as a varnishing device (07) for applying varnish (06) to printed printing substrate (02).

11. The printing press according to claim 8, 9 or 10, **characterized in that** the coating device (43) located upstream of the printing unit (33) in the printing substrate path is embodied as an application device (43) for applying primer (06') to the printing substrate (02) to be printed downstream.

12. A method for coating a printing substrate (02), already printed or still to be printed with one or more copies (01), with a coating medium (06; 06') other than printing ink, in particular a varnish (06) or a primer (06), wherein the coating is carried out on the basis of digital data, based upon a selective removal of previously applied coating medium (06), using an application element (09) and without a fixed coating form, with areas (04; 04') without coating, said areas being variable in terms of number and/or size and/or shape and/or position, **characterized in that**
- coating medium (06; 06') is applied over a continuous width to a lateral surface (08) of a form roller (09), which cooperates with the printing substrate (02) in a tangency zone (17) formed between form roller (09) and printing substrate (02) for the purpose of coating said printing substrate, and which has a smooth surface in the region of its lateral surface (08) that is used for the purpose of coating,
- the applied coating medium (06; 06') is selectively removed again from subsections (12) of the lateral surface (08) of the form roller (09) before a tangency zone (17) formed with the printing substrate (02) is reached,
- and then the coating medium (06; 06') left on the lateral surface (08) is transferred at least partially to the printing substrate (02) at the point of physical contact therewith.

13. The method according to claim 12, **characterized in that** the removal is accomplished by the engagement, synchronized with a phase position (φ) of the copy (01) that has already been printed upstream or has yet to be printed downstream in the printing substrate path, of subsets of a number of removal elements (13), which are arranged offset from one another axially and which can be brought mechanically independently of one another into operative contact with, and/or can be engaged against and disengaged from, the lateral surface (08) of the form roller (09).

14. The method according to claim 12 or 13, **characterized in that** the printing substrate (02) is printed in a printing press by a non-impact method, in particular by the inkjet method, and is selectively coated, in particular varnished, downstream by means of a coating device (07) according to a method based on a selective removal of previously applied coating medium (06) .

15. The method according to claim 12, 13 or 14, **characterized in that** the printing substrate (02) is selectively coated, in particular with primer (06'), in a printing press by means of the coating device (43) according to a method based on a selective removal of previously applied coating medium (06), and downstream is printed by a non-impact method, in particular by the inkjet method.

## Revendications

1. Dispositif pour revêtir un support d'impression (02), imprimé ou à imprimer avec un ou plusieurs flans (01), avec un agent de revêtement (06 ; 06'), en particulier un vernis (06) ou un apprêt (06'), comprenant
- un rouleau (09),
- et un dispositif d'amenée (18), alimentant le rouleau (9) avec l'agent de revêtement (06 ; 06'), lequel coopère dans la région d'au moins une zone de contact (19) à la périphérie du rouleau (09) avec celui-ci, afin de soumettre la surface d'enveloppe (08) du rouleau (09) en continu sur une largeur de soumission à l'effet de l'agent de revêtement (06 ; 06') à appliquer sur le support d'impression (02),
- un dispositif de prélèvement (11), associé au rouleau (09), avec des éléments de prélèvement (13) pouvant être commandés séparément par l'intermédiaire d'un dispositif de commande (16), par lesquels l'agent de revêtement (06 ; 06') appliqué en continu sur la surface d'enveloppe (08) par le dispositif d'amenée (18) sur la largeur de soumission, avant la distribution côté aval, peut préalablement être à nouveau prélevé de manière sélective de la surface d'enveloppe (08), c'est-à-dire dans une ou dans plusieurs parties de largeur moyenne par rapport à la largeur de soumission, de manière synchronisée par rapport à la position de phase de machine et/ou de support d'impression pour des longueurs de phase (l) définies et/ou pouvant être définies,
**caractérisé en ce que**
- le rouleau (09) en tant que rouleau toucheur (09) peut être amené en contact de roulement avec le support d'impression (02) à revêtir dans la région d'une zone de tangence (17), afin de le revêtir sur la face tournée vers le rouleau toucheur (09),
- l'agent de revêtement (06 ; 06') appliqué en continu sur la surface d'enveloppe (08) par le dispositif d'amenée (18) sur toute la largeur de soumission peut être prélevé de manière sélective avant la distribution côté aval sur le support d'impression (02),
- que le dispositif de prélèvement (11), observé dans la direction axiale du rouleau toucheur (09), présente plusieurs éléments de prélèvement (13) pouvant être activés et désactivés mécaniquement indépendamment les uns des autres par des actionneurs (14) respectifs dans la région périphérique entre la seule ou dernière zone de contact (19) dans le sens de rotation de service avec le dispositif d'amenée (18) et la zone de tangence (17) avec le support d'impression (02), en particulier pouvant être appuyés sur la surface d'enveloppe (08) du rouleau toucheur (09) et éloignés, dans lequel un dispositif de raclage (11) est prévu comme dispositif de prélèvement (11), lequel est disposé à la périphérie du rouleau toucheur (09) de manière décalée de la zone de contact (19) avec le seul ou dernier dispositif d'amenée (18) et/ou lequel comprend comme éléments de prélèvement (13) au moins dix lames de raclage (13) pouvant être appuyées indépendamment les unes des autres sur la surface d'enveloppe (08) dans des voies décalées axialement les unes des autres.

2. Dispositif selon la revendication 1, **caractérisé en ce que** le dispositif de prélèvement (11) est disposé de manière à coopérer avec le rouleau toucheur (09) dans la région périphérique entre la seule ou dernière zone de contact (19) dans le sens de rotation de service avec le dispositif d'amenée (18) et la zone de tangence (17) avec le support d'impression (02) .

3. Dispositif selon la revendication 1, **caractérisé en ce qu'**un dispositif de commande (16) agissant sur les actionneurs (14), activant et désactivant les éléments de prélèvement (13) de manière synchronisée par rapport à la position de phase de machine et/ou de support d'impression selon un motif pouvant être prédéfini, en particulier les appuyant et les éloignant, est prévu et/ou que des électroaimants (14) sont prévus comme actionneurs (14).

4. Dispositif selon la revendication 1, **caractérisé en ce que** deux rangées s'étendant axialement avec respectivement des lames de raclage (13) espacées les unes des autres de maximum une largeur de raclage sont disposées de manière décalée l'une de l'autre dans la direction périphérique, de telle sorte que les voies s'étendant à travers les lames de raclage (13) dans la position d'appui sur la surface d'enveloppe (08), observées dans la direction axiale, se prolongent au moins de manière ininterrompue ou de préférence se chevauchent et/ou que les lames de raclage (13) pouvant être en appui et éloignées indépendamment les unes des autres sont retenues sur une traverse (28) directement ou par l'intermédiaire de moyens de retenue (29) déformables élastiquement et déplaçables par les actionneurs (14) respectivement associés sous l'effet d'une déformation réversible de la lame de raclage (13) et/ou du moyen de retenue (29) entre une position d'appui et une position éloignée (AN ; AB).

5. Dispositif selon la revendication 1, 2, 3 ou 4, **caractérisé en ce que** le rouleau toucheur (09) présente dans toute la région de sa surface d'enveloppe (08) active pour le revêtement une surface lisse et/ou dure.

6. Dispositif selon la revendication 1, 2, 3, 4 ou 5,
**caractérisé en ce que** le dispositif d'amenée (18) comprend un rouleau (21) réalisant la zone de contact (19) avec le rouleau toucheur (09).

7. Dispositif selon la revendication 1, 2, 3, 4, 5 ou 6,
**caractérisé en ce qu'**il est réalisé sous la forme d'un dispositif de vernissage (07) pour revêtir un support d'impression (02) déjà imprimé d'un vernis (06) comme agent de revêtement (06) ou **en ce qu'**il est réalisé sous la forme d'un dispositif d'application (43) pour revêtir un support d'impression (02) encore à imprimer avec un apprêt (06') comme agent de revêtement (06').

8. Machine à imprimer avec une amenée de support d'impression (32), par laquelle le support d'impression (02) à imprimer peut être amené côté entrée, un groupe d'impression (33) travaillant et/ou pouvant fonctionner selon un procédé sans impact, et un logement de produit (34), par lequel le support d'impression (02) imprimé peut être traité ultérieurement et/ou regroupé en un lot, dans laquelle au moins un dispositif de revêtement (07 ; 43) situé en amont du groupe d'impression (33) dans le trajet de support d'impression et/ou situé en aval du groupe d'impression (33) est prévu, par lequel le à imprimer en aval ou imprimé en amont avec le flan (01) peut être revêtu, dans lequel le dispositif de revêtement (07 ; 43), pour revêtir le support d'impression (02) imprimé ou à imprimer avec un ou plusieurs flans (01) avec un agent de revêtement (06 ; 06'), en particulier un vernis (06) ou un apprêt (06'), comprend un rouleau toucheur (09), lequel peut être amené en contact de roulement avec le support d'impression (02) à revêtir dans la région d'une zone de tangence (17), afin de le revêtir sur la face tournée vers le rouleau toucheur (09), et un dispositif d'amenée (18), alimentant le rouleau toucheur (09) avec l'agent de revêtement (06 ; 06'), lequel coopère dans la région d'au moins une zone de contact (19) à la périphérie du rouleau toucheur (09) avec celui-ci, afin de soumettre la surface d'enveloppe (08) du rouleau toucheur (09) en continu sur une largeur de soumission à l'effet de l'agent de revêtement (06 ; 06') à appliquer sur le support d'impression (02), **caractérisée en ce que** le support d'impression (02) peut être revêtu avec une ou plusieurs régions (04 ; 04') sans revêtement variables en nombre et/ou taille et/ou forme et/ou position sur la base de données numériques sans forme de revêtement fixe et en s'appuyant sur un prélèvement sélectif de l'agent de revêtement (06) appliqué préalablement, et qu'un dispositif de prélèvement (11) avec des éléments de prélèvement (13) pouvant être commandés séparément par l'intermédiaire d'un dispositif de commande (16) est associé au rouleau toucheur (09), par lesquels l'agent de revêtement (06 ; 06') appliqué en continu sur la surface d'enveloppe (08) par le dispositif d'amenée (18) sur la largeur de soumission, avant la distribution côté aval sur le support d'impression (02), peut préalablement être à nouveau prélevé de manière sélective de la surface d'enveloppe (08), c'est-à-dire dans une ou dans plusieurs parties de largeur moyenne par rapport à la largeur de soumission, de manière synchronisée par rapport à la position de phase de machine et/ou de support d'impression pour des longueurs de phase (l) définies et/ou pouvant être définies.

9. Machine à imprimer selon la revendication 8,
**caractérisée en ce que** le dispositif de revêtement (07 ; 43) est réalisé conformément au dispositif selon l'une quelconque des revendications 2 à 14.

10. Machine à imprimer selon la revendication 8 ou 9,
**caractérisée en ce que** le dispositif de revêtement (07) situé en aval du groupe d'impression (33) dans le trajet de support d'impression est réalisé sous la forme d'un dispositif de vernissage (07) soumettant le support d'impression (02) imprimé à l'effet d'un vernis (06).

11. Machine à imprimer selon la revendication 8, 9 ou 10,
**caractérisée en ce que** le dispositif de revêtement (43) situé en amont du groupe d'impression (33) dans le trajet de support d'impression est réalisé sous la forme d'un dispositif d'application (43) soumettant le support d'impression (02) à imprimer en aval à l'effet d'un apprêt (06').

12. Procédé pour revêtir un support d'impression (02) déjà imprimé ou encore à imprimer avec un ou plusieurs flans (01) avec un agent de revêtement (06 ; 06') différent d'une encre d'impression, en particulier un vernis (06) ou un apprêt (06), dans lequel le revêtement s'effectue avec des régions (04 ; 04') sans revêtement variables en nombre et/ou taille et/ou forme et/ou position sur la base de données numériques et sans forme de revêtement fixe par l'intermédiaire d'un élément toucheur (09) et en reposant sur une élimination sélective de l'agent de revêtement (06) appliqué préalablement, **caractérisée en ce que**
- une surface d'enveloppe (08) d'un rouleau toucheur (09) coopérant avec le support d'impression (02) pour revêtir celui-ci sur une zone de tangence (17) réalisée entre le rouleau toucheur (09) et le support d'impression (02) et présentant dans la région de sa surface d'enveloppe (08) active pour le revêtement une surface lisse est soumise à l'effet d'un agent de revêtement (06 ; 06') sur une largeur continue,
- l'agent de revêtement (06 ; 06') appliqué, avant l'atteinte d'une zone de tangence (17) formée avec le support d'impression (02), est à nouveau éliminé de manière sélective dans des zones partielles (12) de la surface d'enveloppe (08) du rouleau toucheur (09),
- et ensuite l'agent de revêtement (06 ; 06') laissé sur la surface d'enveloppe (08) est distribué au moins en partie en contact tangent avec le support d'impression (02) sur celui-ci.

13. Procédé selon la revendication 12,
**caractérisé en ce que** l'élimination s'effectue par appui synchronisé par rapport à une position de phase (Φ) du flan (01) déjà imprimé en amont ou encore à imprimer en aval dans le trajet de support d'impression de quantités partielles d'un certain nombre d'éléments de prélèvement (13) disposés de manière décalée axialement les uns des autres, pouvant être amenés en contact actif mécaniquement indépendamment les uns des autres avec la surface d'enveloppe (08) du rouleau toucheur (09) et/ou pouvant être appuyés et éloignés.

14. Procédé selon la revendication 12 ou 13,
**caractérisé en ce que** le support d'impression (02) est imprimé dans une machine à imprimer dans un procédé sans impact, en particulier dans le procédé à jet d'encre, et revêtu, en particulier vernis, de manière sélective en aval par un dispositif de revêtement (07) selon un procédé reposant sur une élimination sélective d'un agent de revêtement (06) préalablement appliqué.

15. Procédé selon la revendication 12, 13 ou 14,
**caractérisé en ce que** le support d'impression (02) est revêtu, en particulier soumis à l'effet d'un apprêt (06'), de manière sélective dans une machine à imprimer par le dispositif de revêtement (43) selon un procédé reposant sur une élimination sélective d'un agent de revêtement (06) appliqué préalablement, et imprimé en aval au cours d'un procédé sans impact, en particulier au cours du procédé à jet d'encre.
